# EUROPÄISCHE PATENTSCHRIFT

(11) **EP 0 436 204 B1**
(45) Veröffentlichungstag und Bekanntmachung des Hinweises auf die Patenterteilung: **08.02.1995**
(21) Anmeldenummer: 90125114.0
(22) Anmeldetag: 21.12.1990
(51) Int. Cl.: B65H 63/032, B65H 59/40

(54) **Verfahren zur Gewinnung eines Fadenlaufsignals**
Method for obtaining a signal representing a running yarn
Procédé pour l'obtention d'un signal représentant un fil en mouvement

(30) Priorität: 22.12.1989 DE 3942685
(43) Veröffentlichungstag der Anmeldung: 10.07.1991
(62) Teilanmeldung aus: 94102738.5
(73) Patentinhaber: MASCHINENFABRIK RIETER AG, CH-8406 Winterthur (CH)
(72) Erfinder: Anderegg, Peter, CH-8400 Winterthur (CH); Oehy, Peter, CH-8405 Winterthur (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 3 721 298
- DE-A- 3 813 707
- GB-A- 2 023 671
- US-A- 3 968 637
- US-A- 4 182 167

## Beschreibung

Die vorliegende Erfindung betrifft ein Verfahren zur Gewinnung eines Fadenlaufsignals, bei dem wenigstens ein Sensor an der Aufhängung eines Fadenführers angebracht wird und ein Signal liefert, das unter anderem die durch die Fadenbewegung im Fadenführer induzierten Schwingungen widerspiegelt.

Ein Verfahren bzw. ein Fadensensor dieser Art sind bereits aus der DE-A-29 19 836 bzw. aus der früheren GB-A-20 23 671 des gleichen Anmelders bekannt.

Es ist das Bestreben in der Textilmaschinenindustrie, die Produktion an jeder Spindel einer Spinnmaschine überwachen zu können. Ein Fadenbruch an einer Spinnstelle hat Produktionsausfall und Lohnarbeit zur Folge und kann in gewissen Fällen auch zu Beschädigungen an der Maschine führen. Die Hauptursachen von Fadenbrüchen sind beispielsweise Dünnstellen im Garn, schlecht gewartete Teile im Garnbildungsprozeß oder falsche Einstellung der Spinnmaschine.

Bekannte Fadenüberwachungsvorrichtungen erfassen unter anderem Parameter wie die Ballonierung des Fadens oder die Drehzahl des Läufers in einer Ringspinnmaschine, die zeitlichen Änderungen der Fadendicke des laufenden Fadens oder den Querschnitt des Fadens. Aufgrund der hohen Herstellungskosten werden solche Vorrichtungen jedoch nur an wenigen Maschinen eingesetzt. Die eingangs genannte DE-A-29 19 836 bzw. GB-A-20 23 671 offenbart einen Fadenbruchsensor, der aus einem piezoelektrischen Element besteht, das an einem Teil des Fadenführers befestigt ist und dessen Ausgangssignal zum Feststellen eines Fadenbruches weiterbearbeitet wird.

Durch die Berührung des Fadenführers mit den Spinnfäden treten an diesem hochfrequente Schwingungen auf, die mit mechanischen Schwingungen der Ringspinnmaschine vermischt sind. Wie in der DE-A-29 19 836 nachzulesen ist, beträgt die Frequenz der mechanischen Schwingungen etwa 1 kHz, während der Fadenführer etwa mit 15 kHz schwingt. Diese letzteren Schwingungen werden in der DE-A-29 19 836 zur Feststellung von Fadenbrüchen in der Weise ausgewertet, daß man die Eigenschwingungen gegenüber den mechanischen Schwingungen diskriminiert. Genauer gesagt sind die zwei Anschlußleitungen des piezoelektrischen Elements mit einem Bandpaßfilter verbunden, der die Eigenschwingungskomponente in den Ausgangssignalen des piezoelektrischen Elements aufnimmt, d.h. durchläßt. Diese Eigenschwingungskomponente wird dann mittels eines Verstärkers auf einen bestimmten Wert verstärkt. Ein Gleichrichterfilter wandelt die Wechselspannungssignale in Gleichspannungssignale um. Mit Hilfe eines Spannungskomparators wird ein Spannungsbereich festgelegt, in dem der Normalbetrieb garantiert ist, und am Ausgang des Komparators liegt ein entsprechendes logisches Ausgangssignal an (DE-A-29 19 836, S. 10, Z. 29 bis S. 11, Z. 6).

Der Fadensensor aus der DE-A-29 19 836 ist aber nur in der Lage, Fadenbrüche festzustellen, nicht jedoch die Fadenspannung zu messen.

Der Erfindung liegt die Aufgabe zugrunde, ein preisgünstiges Fadenspannungsmeßgerät vorzustellen, das ggf. auch als Fadenbruchdetektor dienen kann, in der Herstellung preisgünstig ist und an bestehenden, den Faden bearbeitenden oder erzeugenden Maschinen angebracht werden kann, ohne daß die Anbringung selbst zu einer Veränderung der Fadenspannung oder einer unerwünschten zusätzlichen Beanspruchung des Fadens führt.

Ausgehend von dem bekannten Verfahren bzw. Sensor zeichnet sich die vorliegende Erfindung verfahrensmäßig dadurch aus, daß ein breitbandiger Sensor in Form einer Piezofolie verwendet wird, welcher zumindest im wesentlichen in einer die Fadenlaufrichtung enthaltenden Ebene oder einer hierzu parallelen Ebene so angeordnet ist, daß die Aufhängung des Fadenführers elastische Bewegungen zu beiden Seiten ausführt, (bezogen auf die Fadenlaufrichtung), daß zur Gewinnung eines der Fadenspannung entsprechenden Signals entweder die Frequenz eines den Faden aufwickelnden Elementes und/oder Harmonische dieser Frequenz, aus dem Sensorsignal ausgefiltert und der Pegel dieser ausgefilterten Frequenz oder Frequenzen gemessen wird, wobei die durch einen Filter ausgefilterte Frequenz oder ausgefilterten Frequenzen deutlich oberhalb der Grundschwingfrequenz des Fadenführers, d.h. der Eigenschwingfrequenz der Fadenführungsöse liegt bzw. liegen, und daß die Durchlaßfrequenz des Filters entsprechend der Frequenzänderung des den Faden aufwickelnden Elementes nachgeführt wird, wobei die Güte des Filters vorzugsweise zumindest im wesentlichen konstant gehalten wird.

Die Erfindung beruht auf der zu der Erfindung gehörenden Erkenntnis, daß das Ausgangssignal des Sensors ein komplexes analoges Signal ist, das unter anderem auch die Drehzahl des Läufers als Grundschwingung im zeitlichen Verlauf der Auslenkung der Fadenführung sowie harmonische Werte dieser Grundschwingung und das sogenannte Fadenrauschen enthält, und zwar zusätzlich zu anderen Schwingungen wie Eigenschwingungen der Fadenführer und durch Maschinenvibrationen induzierte Schwingungen. Weiterhin beruht die Erfindung auf der erfinderischen Erkenntnis, daß sowohl der Pegel der Läuferdrehzahl als auch der Pegel von harmonischen Frequenzen der Läuferdrehzahl eine Funktion der Fadenspannung sind, so daß eine Auswertung der Fadenspannung entweder bei der Grundfrequenz (f₁) oder bei den harmonischen Frequenzen (f₂ bis f₉) der Läuferdrehzahl möglich ist.

Die Auswertung des Sensorsignals kann daher dahingehen, daß der Pegel der Fadenspannung als Wert erfaßt wird, oder daß ein Pegelvergleich mit einem Referenzpegel vollzogen wird. Dieser Referenzpegel kann von Maschinenparametern, wie Spindeldrehzahl, Wartungszustand usw. abhängen. Das Ergebnis dieses Vergleichs kann dann zur Steuerung der entsprechenden Maschine herangezogen werden, beispielsweise zur Steuerung der Spindeldrehzahl einer Ringspinnmaschine im Sinne des Einhaltens einer vorgegebenen Fadenspannung oder eines vorgegebenen Verlaufs der Fadenspannung über dem Kopsbildungsverfahren.

Es soll hier darauf hingewiesen werden, daß die Amplitude der Eigenschwingungen der Fadenführung, welche in der DE-A-29 19 836 zur Gewinnung des Fadenbruchsignals ausgewertet wird, von der Fadenspannung praktisch unabhängig ist und daher keine Auswertemöglichkeit für die Fadenspannung bietet.

Mit dem Verfahren bzw. der Vorrichtung der Erfindung sind verschiedene Vorteile gegeben:
a) Das Verfahren bzw. die Vorrichtung erlaubt die quantitative Erfassung der Fadenspannung in einem weiten Frequenz- bzw. Drehzahlbereich, da die schwach ausgebildete Eigenfrequenz oder Resonanzfrequenz des Fadenführers mit Aufhängung unterhalb der Frequenz des Nutzbereiches des Fadenspannungssensors liegt.
b) Der Fadensensor ersetzt ein bereits vorhandenes Element an der Spinnmaschine, nämlich den Fadenführer, so daß die Verwendung des Fadenspannungssensors keine zusätzliche Belastung für den Faden darstellt.
c) Der Fadensensor kann preisgünstig hergestellt werden und entweder nur als Fadenbruchsensor oder aber auch als Fadenspannungssensor betrieben werden.
d) Es kann auch entsprechend der Erfindung ein tragbares Fadenspannungsmeßgerät vorgesehen werden, das insbesondere mit einer Fadenführungsöse in Form eines Sauschwanzerls ausgestattet ist, welche sich um einen laufenden Faden anlegen läßt, ohne das Laufen des Fadens zu unterbrechen.

Besonders bevorzugte Varianten des erfindungsgemäßen Verfahrens bzw. der erfindungsgemäßen Vorrichtung, vor allem im Hinblick auf die Signalauswertung sind den Unteransprüchen 2 bis 5 bzw. 7 bis 18 zu entnehmen. Die Ausbildung des mitlaufenden Filters als ein Filter in SC-Ausführung ist besonders kostengünstig und wirksam.

Bei Verwendung des erfindungsgemäßen Fadensensors an einer Ringspinnmaschine ist der Fadenführer vorzugsweise als Fadenführungsöse, beispielsweise in Form des bekannten Sauschwanzerls ausgebildet. Die Fadenführungsöse kann an ihrer Halterung mittels einer Blattfeder befestigt sein, wobei der Sensor an der Blattfeder zu befestigen ist. Die Blattfeder selbst soll mit ihrer Ebene im wesentlichen parallel zur Fadenbewegung angeordnet werden. Es ist aber auch möglich, anstatt einer Blattfeder einen Teil der Fadenführung bzw. der Fadenführungsöse selbst als Feder auszubilden, wobei der Sensor oder die Sensoren dann an diesem Federteil angebracht ist bzw. sind.

Die Piezosensoren, die im Stand der Technik verwendet werden, sind Piezokristalle, die eine ausgeprägte Resonanz aufweisen und hierdurch bedingt für den Zweck der Erfindung nicht ausreichend breitbandig sind.

Eine besondere Ausführungsform der vorliegenden Erfindung zeichnet sich dadurch aus, daß die Piezofolie eine sogenannten PVDF-Folie ist, die besonders preisgünstig zu erhalten und extrem dünn ausgebildet ist. Diese Piezofolien sind sehr breitbandig und die Verwendung einer solchen Piezofolie führt vorteilhafterweise nicht zu einer Verfälschung der gemessenen Schwingungen.

Es ist auch erfindungsgemäß möglich, wie in den Ansprüchen 12 bis 15 angegeben, für einen oder mehrere Fadenspannungssensoren einen nicht fadenführenden Referenzsensor vorzusehen, der ein von den Maschinenvibrationen abhängiges Signal abgibt, wobei die Fadenspannungssignale mit dem Referenzsignal verglichen werden können und ein Differenzwert gebildet werden kann. Das Referenzsignal kann aber auch als Schwellenwert für die Erzeugung einer binären Fadenbruchinformation verwendet werden. Es ist aber auch möglich, mittels des Referenzsensors laute Umweltgeräusche wie Ultraschall von Preßluft usw. zu erkennen und im gleichen Zeitraum erzeugte Fadenspannungsinformation für ungültig zu erklären.

Die Erfindung wird nachfolgend näher erläutert anhand von Ausführungsbeispielen unter Bezugnahme auf die Zeichnung, in welcher zeigen:
- Fig. 1a: eine Seitenansicht einer Fadenführungsöse einer Ringspinnmaschine, wobei diese Öse mit einem erfindungsgemäßen Fadensensor ausgestattet ist,
- Fig. 1b: eine Draufsicht der Ausführung gemäß Fig. 1a,
- Fig. 2: eine schematische Darstellung einer Spinnstelle einer Ringspinnmaschine mit der Fadenführungsöse der Fig. 1a und 1b,
- Fig. 3a: eine graphische Darstellung der zeitlichen Abhängigkeit der Auslenkung der Fadenführungsöse bei starker Fadenspannung,
- Fig. 3b: eine Spektral-Darstellung der Auslenkung bei starker Fadenspannung,
- Fig. 4a: eine graphische Darstellung der zeitlichen Abhängigkeit der Auslenkung der Fadenführungsöse bei schwacher Fadenspannung,
- Fig. 4b: eine Spektral-Darstellung der Auslenkung der Fadenführungsöse bei schwacher Fadenspannung,
- Fig. 5a, 5b und 5c: verschiedene elektronische Sensorsignalbearbeitungsmöglichkeiten,
- Fig. 6: eine weitere Ausgestaltung eines erfindungsgemäßen Fadenspannungssensors, und
- Fig. 7a: eine schematische Darstellung einer besonderen Ausführung einer Fadenführungsöse, die für die vorliegende Erfindung besonders geeignet ist, wobei die Führungsöse entsprechend den Fig. 1a und 1b eingebaut wird,
- Fig. 7b: einen Querschnitt nach der Linie VIIb-VIIb der Fig. 7a,
- Fig. 7c: einen Querschnitt nach der Linie VIIc-VIIc der Fig. 7a,
- Fig. 8: ein Blockschaltbild eines mitlaufenden Filters in SC-Ausführung,
- Fig. 9a und 9b: zwei Möglichkeiten, die von einer Gruppe Fadenspannungssensoren enthaltenen Signale auszuwerten, um Fadenspannungssignale zu erzeugen, und
- Fig. 10: eine Möglichkeit, die von einer Vielzahl von Sensoren erhaltenen Signale zu verarbeiten, um reine Fadenbruchsignale zu erzeugen.

Um die nachfolgenden Ausführungen zu erleichtern, wird zunächst auf Fig. 2 hingewiesen. Fig. 2 zeigt eine Seitenansicht einer Spinnstelle 10 einer Ringspinnmaschine, bei der ein Faden 12 die Auslaufwalzen 14, 16 des Streckwerkes verläßt und durch die Fadenführungsöse 18 und einen Antiballonring 20 zu einem auf der Ringbahn 21 der Ringbank 23 umlaufenden Ringläufer 22 führt, wodurch er auf die drehende Spindelhülse 24 zu einer Kops 26 aufgewickelt wird. Durch die Rotation des Läufers wird der Faden derart um die Spindelhülse herumgeführt, daß sich wegen der Zentrifugalkraft ein Ballon ausbildet, der durch den Antiballon- oder Balloneingrenzungsring 20 begrenzt wird und in der Fadenführungsöse seine Spitze hat. Der Reibungs- und Luftwiderstand des Läufers, der Luftwiderstand des Fadens und der Reibungswiderstand zwischen Faden und Läufer und zwischen Faden und Ballongeingrenzungsring erzeugen eine Fadenspannung, die am Ort des Fadenführers meßbar ist.

Diese Fadenspannung steigt mit zunehmender Spindeldrehzahl.

Von Interesse ist vor allem ein Spindeldrehzahlbereich zwischen etwa 6000 Upm und 20.000 Upm, wobei der Fadenspannungssensor, so wie hier beschrieben, ohne weiteres für Spindeldrehzahlen bzw. Läuferumlaufzahlen (welche nur um 1 oder 2% niedriger liegen als die Spindeldrehzahlen und damit dieser gleichgesetzt werden können) bis 30.000 Upm und höher geeignet ist.

Das Berühren des gespannten Fadens in der Fadenführungsöse führt zu Reibungskräften, die sowohl in horizontaler wie auch in vertikaler Richtung wirken.

Bei der gezeigten Ausführungsform des erfindungsgemäßen Fadensensors werden die horizontalen Komponenten dieser Reibungskraft ausgenützt, die bedingt durch den Reibungskoeffizient der Fadenspannung proportional sind. Dieser Fadensensor ist in Fig. 1a und 1b schematisch dargestellt. Hier ist die Fadenführungsöse 18 im hinteren Teil so verjüngt, daß eine biegbare, federnde Zone 30 mit der Form einer Blattfeder entsteht. Das blattfederartige Teil 30 ist an seinem der Fadenführungsöse abgewandten Ende in einen Spannblock 35 geklemmt und mittels dieses Spannblockes fest am Rahmen der Ringspinnmaschine an einem Längsstab 37 der Ringspinnmaschine gehalten. Auf der flachen rechten Seite 34 der biegbaren federnden Zone der Blattfeder ist ein dehnungsempfindliches Sensorelement 32 angebracht, das vorzugsweise aus einer PVDF-Piezofolie besteht. Diese Folie gibt über die Anschlußkabel 36 ein dehnungsabhängiges elektrisches Signal an eine nachgeschaltete Elektronik (Fig. 5) ab. Der Faden 12 läuft im wesentlichen geradlinig vom Lieferwalzenpaar 14, 16 zu dem Fadenführer 18 und wird aufgrund des sich ausbildenden Ballons am Fadenführer umgelenkt. Die Drehbewegung des Läufers 22 führt dazu, daß der Faden eine kreisförmige Bewegung innerhalb des Fadenführers ausführt, wodurch die auf den Fadenführer ausgeübten Kräfte abwechseln zu der linken und rechten Seite desselben wirken. Hierdurch wird die Blattfeder 30 ebenfalls mal nach links und mal nach rechts gebogen (L und R in Fig. 1b), so daß die Piezofolie ebenfalls eine Wechselbewegung ausführt und eine Wechselspannung erzeugt. Diese welchselnde Bewegung ist wichtig für die Funktionsweise des Sensors.

Obwohl in der Ausführung nach den Fig. 1a, 1b und 2 die Piezofolie in einer Ebene angeordnet ist, die die Fadenlaufrichtung vor dem Fadenführer enthält, könnte die Piezofolie bzw. die Blattfeder auch beispielsweise seitlich versetzt zum Fadenführer angeordnet werden. Auch diese Anordnung würde zur seitlichen Auslenkung der Blattfeder nach beiden Seiten führen.

Es besteht auch die Möglichkeit, die Fadenführungsöse einstückig aus geformtem Blech auszubilden wie in den Fig. 7a, 7b und 7c gezeigt. Die aus einem Federstahl gebildete Führungsöse ist so geformt, daß sie im Blattfederteil 32 den ursprünglich geraden bzw. rechteckigen Querschnitt (Fig. 7c) des Blechstreifens zumindest im wesentlichen beibehält. Beim Übergang in die eigentliche Öse 18 ändert sich dieser Querschnitt in einen bogenförmigen Querschnitt (Fig. 7b), so daß der engste Durchgang der Öse durch den gekrümmten mittleren Bereich 18' des Streifens gebildet ist, während die Kantenbereiche weiter von der Mitte der Öse entfernt sind. Durch diese preisgünstig zu realisierende Ausbildung wird der Faden stets von dem gekrümmten Bereich 18' des Streifens geführt, ein Schaben des Fadens an den Kanten des Streifens kommt nicht vor. Der Blechstreifen kann im Blattfederteil breiter sein als im Ösenteil wie bei 34' angedeutet.

Fig. 3a zeigt zunächst den zeitlichen Verlauf 38 der seitlichen Auslenkung der Fadenführungsöse bei starker Fadenspannung, und zwar für eine Ausführung entsprechend dere Fig. 1a und 1b. Man sieht, daß die Kurve 38 gemäß Fig. 3a im wesentlichen eine Art Sinuswelle 40 darstellt mit einer überlagerten Hochfrequenzschwingung 42 komplexer Art. Die Sinusschwingung entspricht der Drehzahl des Ringläufers 22 und die übergelagerten Schwingungen enthalten Information über alle anderen Vibrationen, denen die Fadenführungsöse ausgesetzt ist.

Wenn man eine Spektralanalyse des Sensorsignals gemäß Fig. 3a vornimmt, so bekommt man ein Ergebnis, wie in der Fig. 3b dargestellt. Hier erkennt man gut die Drehzahl f₁ des Läufers als Grundschwingung im zeitlichen Verlauf der Auslenkung. Der Grundschwingung sind harmonische Schwingungen f₂, f₃, f₄ bis f₉ und das sogenannte Fadenrauschen, das von f₁₀ bis f₁₁ reicht, zugeordnet. Das Fadenrauschen wird einerseits von der faserigen Oberfläche des Fadens, andererseits vom stetig schwankenden Querschnitt des Fadens (Dünnstellen oder Dickstellen) hervorgerufen.

Sowohl der Pegel der Drehzahl f₁ als auch der Pegel ihrer Harmonischen f₂ bis f₉ sind eine Funktion der Fadenspannung. Dies macht ein Vergleich zwischen den Fig. 3a und 3b einerseits und den Fig. 4a bzw. 4b andererseits deutlich.

Aus der Fig. 4b sieht man, daß die spektrale Zusammensetzung des Signals der spektralen Zusammensetzung der Fig. 3b sehr ähnlich ist, jedoch die Amplituden tiefer liegen.

Somit ist eine Auswertung des Sensorsignals in beiden Frequenzbereichen möglich. Die Auswertung kann dahingehen, daß der Pegel der Fadenspannung als Wert erfaßt wird, oder daß nur ein Pegelvergleich mit einem Referenzpegel vollzogen wird. Dieser Referenzpegel kann von Maschinenparametern wie Spindeldrehzahl, Wartungszustand usw. abhängen. Der Vergleich mit einem Referenzpegel reduziert die Fadenspannungsinformation auf eine reine Fadenlauf- bzw. Fadenbruchinformation, was den Datenübermittlungs- und Datenauswerteaufwand erheblich verkleinert. Es ist somit möglich, eine Ringspinnmaschine so auszulegen, daß an allen Spinnstellen nur ein Fadenbruchsignal erzeugt wird, daß aber an manchen Spinnstellen auch die Fadenspannung gemessen wird. Der eigentliche Sensor ist aber bei allen Spinnstellen gleich, lediglich in der Auswertung des Sensorsignals gibt es einen Unterschied.

Die sehr breitbandige Empfindlichkeit eines erfindungsgemäßen Fadenspannungssensors, die nach derzeitigen Ermittlungen von weniger als 1 Hz bis über 1 MHz reicht, hat zur Folge, daß nicht nur die Fadenspannung des Sensorsignals eingeht, sondern auch Maschinenvibrationen, die mehrheitlich aus dem Bereich der Spindel- bzw. Läuferdrehzahl, aber auch von hochfrequenten Komponenten aus dem Bereich des Fadenrauschens stammen. Läuft ein Faden durch die Fadenführungsöse, stören diese Maschinenvibrationen nicht, da sie zu schwach sind. Im Fall des Fadenbruches kommen diese Vibrationssignale aber zum Vorschein und täuschen ein sehr schwaches Fadenspannungssignal vor.

Daher wird ein Referenzsensor an der Maschine angebracht, der unter den genau gleichen Bedingungen arbeitet wie der Fadenspannungssensor, d.h. er wird auch an einem Fadenführer angebracht, jedoch an einem solchen, der keinen Faden führt. Das Signal dieses Referenzsensors wird in ähnlicher Weise verarbeitet wie die Signale der fadenführenden Sensoren. Aus dem Signal des Referenzsensors wird nun der obere Referenzpegel gewonnen. Der Referenzsensor liefert den Referenzpegel für einen oder mehrere Fadenbruchsensoren. Damit werden lokale Gegebenheiten, die den Störpegel bestimmen, berücksichtigt. Es wird bevorzugt für Gruppen mit 20 bis 60 aktiven Sensoren je ein Referenzsensor eingesetzt.

Mögliche Ausführungen der Signalauswerteelektronik sind in den Fig. 5a bis 5c gezeigt.

Gemäß Fig. 5a wird das an der Klemme 52 anliegende Signal des Sensors mit einem oder mehreren Verstärkern 54 verstärkt, mit Filter 56 von unerwünschten Signalkomponenten befreit und anschließend einem Gleichrichter/Integrator 58 zugeführt. Der Filter 56 kann ein sogenannter mitlaufender Filter sein, der eine Steuerung auf eine Mittenfrequenz entsprechend der jeweiligen Läuferdrehzahl beinhaltet. Diese Mittenfrequenz kann auch asymmetrisch im Frequenzdurchlaßbereich des Filters liegen. Ein besonders bevorzugter Filter dieser Art wird später im Zusammenhang mit Fig. 8 beschrieben.

Das Ausgangssignal des Gleichrichters/Integrators 58, das an der Klemme 60 ansteht, wird dann der Schaltung gemäß Fig. 5b als Eingangssignal zugeführt. Die Schaltung gemäß Fig. 5a wird insgesamt mit dem Bezugszeichen 62 gekennzeichnet.

In Fig. 5b wird das an der Klemme 60 anstehende Signal mittels eines Analog/Digitalwandlers 64 in ein Digitalsignal gewandelt, das von einem nachfolgenden Mikrocontroller 66 analysiert wird, um die Fadenspannung zu gewinnen. Die Klemme 70 ermöglicht es, eine Referenzspannung an den Analog/Digitalwandler anzulegen, wobei diese Referenzspannung von dem oben erwähnten Referenzsensor gewonnen wird und zwecks Vergleich mit dem an der Klemme 60 anstehenden Signal ebenfalls durch eine Schaltung entsprechend der Schaltung 62 vorbereitet wird. Das vom Mikrocontroller erzeugte Fadenspannungssignal steht an der Klemme 68 an und kann in verschiedenster Weise dargestellt werden; z.B. kann das Fadenspannungssignal als Teil einer Bildschirmanzeige auf einem Bildschirm dargestellt werden. Es kann aber auch der Maschinensteuerung zugeführt und hier berücksichtigt werden, beispielsweise bei der Steuerung der Drehgeschwindigkeit des Spindelantriebes.

Die Fig. 5c zeigt eine alternative Ausführung der Auswertung des an der Klemme 60 anstehenden Signals durch einen Komparator 72, der es in analoger Form mit einer Referenzspannung U_{Ref} vergleicht, welche an der Klemme 74 anliegt und, wie oben erwähnt, vom Referenzsensor über eine Schaltung entsprechend der Schaltung 62 gewonnen wird. Das Ausgangssignal des Komparators 72 wird dann von einem Mikrocontroller 76 zu einem Fadenspannungssignal weiterverarbeitet, das an der Klemme 78 abgegriffen werden kann. Das Fadenspannungssignal kann entsprechend dem an der Klemme 68 anstehenden Fadenspannungssignal angezeigt bzw. ausgewertet werden. Bei der Ausführung gemäß Fig. 5c findet die Analog/Digitalwandlung im Mikrocontroller 76 statt.

Sowohl in Fig. 5b als auch in Fig. 5c kann man, anstatt eine Echtzeitreferenzspannung am Referenzsensor anzulegen, eine vorbestimmte Referenzspannung U_{Ref} verwenden, die entweder konstant ist oder deren Pegel in Abhängigkeit von Maschinenbetriebszuständen variiert werden kann.

Die. Fig. 6 zeigt eine alternative Auswertung, die insbesondere dann benutzt werden kann, wenn ein Referenzsensor 80, wie oben erläutert, an der Maschine angebracht wird, d.h. wenn ein Referenzsensor 80 an einem Fadenführer angebracht wird, der keinen Faden führt.

Die Fig. 6 zeigt zunächst eine Reihe von Eingangsklemmen 52, 52.1, 52.2 bis 52.n, welche jeweils das Signal eines fadenführenden Sensors 32 führen. Jede Klemme 52 bis 52.n führt zu einer jeweiligen Schaltung 62 gemäß Fig. 5a und die Ausgangsklemmen 60, 60.1 bis 60.n dieser Schaltungen 62 sind an einen elektronischen Umschalter 81 angelegt, der in der Lage ist, die Signale sukzessiv oder in einer bestimmten Reihenfolge bzw. in einer gewählten Reihenfolge an eine weitere Schaltung 82 weiterzuführen, wobei diese weitere Schaltung 82 entweder entsprechend der Fig. 5b, oder entsprechend der Fig. 5c ausgebildet sein kann. Die Klemme 52.r führt die Spannung vom Referenzsensor 80, welche ebenfalls mittels einer Schaltung 62 entsprechend der Fig. 5a verstärkt, gefiltert oder integriert wird. Wie der Pfeil 84 zeigt, bildet das Ausgangssignal der dem Referenzsensor 80 zugeordneten Schaltung 62 die Referenzspannung für die Weiterverarbeitungsschaltung gemäß Fig. 5b oder Fig. 5c.

Mit anderen Worten wird der Pegel des Referenzsensors 80 mit dem Pegel der fadenführenden Sensoren 32, 32.1, 32.2 bis 32.n verglichen. Die Differenz wird dann als reines Fadenspannungssignal weiterverarbeitet, beispielsweise entsprechend der Fig. 5b oder 5c. Der Umschalter 62 wird im Regelfall nicht als mechanischer Schalter ausgebildet, sondern als elektronischer Schaltkreis, beispielsweise nach einem Multiplexverfahren. Eine Anordnung gemäß Fig. 6 hat den Vorteil, daß nur eine aufwendige Auswertungsschaltung erforderlich ist, um die Signale einer Vielzahl von Fadenbruchsensoren zu Fadenspannungssignalen weiterzubearbeiten.

Bei einer Ringspinnmaschine mit mehreren Spinnstellen, beispielsweise 1000 oder 1200 Spinnstellen, wird ein Piezofoliensensor bei jedem Fadenführer vorgesehen, so daß ein Fadenbruchsignal von jedem der insgesamt vorhandenen Spinnstellen erzeugt werden kann. Darüberhinaus wird die Verkabelung so vorgenommen, daß an bestimmten Spinnstellen, beispielsweise jede zwanzigste oder jede fünfzigste Spinnstelle eine Möglichkeit besteht, die jeweilige Fadenspannung zu messen. An der Maschine werden dann ein oder zwei Fadenführer pro Seite vorgesehen, die keinen Faden führen, welche aber genauso wie die anderen Fadenführer ausgebildet und ebenfalls mit Piezofoliensensoren ausgestattet sind, um die oben erwähnten Referenzsignale zu erzeugen.

Eine besonders bevorzugte Ausführung eines mitlaufenden Filters ist in der Fig. 8 dargestellt. Es handelt sich hier um ein Blockschaltbild, welches die Anwendung eines Filters in SC-Ausführung (SC bedeutet "switched capacitor") zeigt, der vorzugsweise in Form eines Chips vorliegt, nämlich der Chip MF/10 von der Firma National Semiconductors.

Da der Durchlaßbereich des Filters entsprechend der jeweiligen Läuferdrehzahlen verändert wird, ist es erforderlich, ein Frequenzsignal zu erzeugen, das der Läuferdrehzahl entspricht. Es ist bekannt, daß die Läuferdrehzahl nur geringfügig niedriger liegt als die Spindeldrehzahl der Ringspinnmaschine. Bei einer Ringspinnmaschine läßt sich die Spindeldrehzahl verhältnismäßig leicht ermitteln, so daß man anstelle der Läuferdrehzahl die Spindeldrehzahl als Leitgröße für den Filter nimmt. Die Erzeugung dieses Frequenzsignals ist in Fig. 8 gezeigt. Die Spindeln werden nämlich von einem Hauptmotor 100 angetrieben, über eine sogenannte Königswelle 102 und Riemen (nicht gezeigt), die jeweils vier Spindeln antreiben. Die genaue Auslegung dieses Antriebs ist im Stand der Technik gut bekannt, beispielsweise von den Rieter-Ringsspinnmaschinen G5/1.

Um ein der Spindeldrehzahl proportionales Signal zu erzeugen, wird auf der Hauptwelle des Antriebsmotors ein Tachogenerator 104 montiert. Dieser besteht im wesentlichen aus einem Zahnrad 106 und einem Initiator oder Sensor 108, der die im Zahnrad vorhandenen Lücken 110 zählt und ein von der Drehzahl des Hauptmotors abhängiges Signal erzeugt, das in der Zeichnung als "f-sensor" angegeben ist. Die genaue Frequenz dieses Signals hängt von der Zahnzahl des Zahnrades und der Drehgeschwindigkeit des Hauptmotors ab.

Nachdem eine Übersetzung zwischen dem Hauptmotor und den Spindeln der Ringspinnmaschinen erfolgt, aufgrund der dazwischengeschalteten Antriebe, ist es notwendig, das Frequenzsignal mit einem Faktor zu multiplizieren, um die eigentliche Spindeldrehzahl zu erreichen. Aber auch dann muß die Frequenz des Signals noch weiter erhöht werden, da man zur Steuerung des Filters 56 eine Taktfrequenz benötigt, die zwar der Spindeldrehzahl bzw. Läuferdrehzahl proportional ist, aber frequenzmäßig etwa um das Hundertfache höher ist. Bei einer Spindeldrehzahl von 12000 Upm, was 200 Hz entspricht, braucht man beispielsweise eine Taktfrequenz von 20 kHz. Die in der Zeichnung als Multiplikator 112 angedeutete Schaltung erhält daher das Frequenzsignal des Sensors an ihrem Eingang und liefert die erwünschte höhere Taktfrequenz f-takt an ihrem Ausgang.

Der Faktor, mit dem das Eingangssignal multipliziert wird, um das Taktfrequenzsignal zu erzeugen, wird durch die Gleichung:

$\text{Faktor = 100 x n / Zahnzahl}$

berechnet, wo n das Übersetzungsverhältnis Drehzahlspindel zu Drehzahlhauptmotorantrieb ist.

Diese Taktfrequenz wird dann an einem Zweiphasentaktgenerator 114 angelegt, der einen Teil des SC-Filters 56 darstellt. Mit diesem Zweiphasentaktgenerator werden zwei um die Phasen τ1 und τ2 verschobene Signale erzeugt, welche über die als Pfeil dargestellten Leitungen dazu dienen, zwei Schalter zu betätigen. Diese Schalter dienen dazu einen Kondensator zeitweise mit der negativen Klemme eines mit einem weiteren Kondensator 122 versehenen Operationsverstärkers 120 zu verbinden. Der Takt, mit dem die Schalter gegengleich geschlossen und geöffnet werden, bestimmt die effektive Impedanz der Kapazität am Eingang des OpAmps, was wiederum die Mittenfrequenz des Bandpaßfilters definiert.

Das vom Verstärker 54 kommende verstärkte Sensorsignal wird daher am Eingang des Filters gelegt, und das gefilterte Signal am Ausgang des Filters 56 wird anschließend dem Gleichrichter/Integrator 58 zugeführt, entsprechend der Schaltung der Fig. 5a. Die beschriebene Art der Fadenspannungsmessung kann bei allen Läuferfrequenzen durchgeführt werden, die deutlich oberhalb der Grundschwingfrequenz der Fadenführung, d.h. der Eigenschwingfrequenz der Fadenführungsöse mit Aufhängungssystem, liegen. Im Normalfall liegt diese Grundschwingfrequenz bei etwa 10 bis 20 Hz und die Bezeichnung "deutlich oberhalb" deutet auf Frequenzen, die bei einem Faktor von etwa 4 bis 10 oder höher liegen. Somit kann das Fadenspannungsmeßverfahren gemäß vorliegender Erfindung mit Läuferdrehzahlen oberhalb von 100 Hz, d.h. ca. 6000 Upm verwendet werden. Da solche Drehzahlen unterhalb der interessierenden Nutzdrehzahlen der Spindeln der Ringspinnmaschine liegen, stellt diese untere Grenze der Spannungsauswertung in der Praxis keinerlei Einschränkung dar.

Ein Vorteil eines Filters in SC-Ausführung liegt darin, daß die Bandbreite des Durchlaßbereiches des Filters proportional zur Mittenfrequenz verändert wird, dadurch, daß die Güte Q des Filters zumindest im wesentlichen konstant bleibt, was der Signalauswertung zugute kommt.

Wichtig bei der Anwendung des Sensors gemäß vorliegender Erfindung ist, daß er in einer Ebene auf der Anhängung des Fadenführers so angebracht ist, daß die Umlaufbewegung des Fadens innerhalb des Fadenführers zu einer Auslenkung der Aufhängung nach beiden Seiten und daher zu einer entsprechenden Dehnung und Stauchung der Piezofolie nach beiden Seiten führt. Anders ausgedrückt, soll der Sensor in Form der Piezofolie in einer die Fadenlaufrichtung enthaltenden Ebene oder einer hierzu parallelen Ebene so angeordnet sein, daß die Aufhängung des Fadenführers elastische Bewegungen zu beiden Seiten ausführt, bezogen auf die Fadenlaufrichtung. Die Fadenlaufrichtung bedeutet bei der Ringspinnmschine, beispielsweise die Laufrichtung des Fadens zwischen dem Lieferwalzenpaar und dem Fadenführer oder die mittlere Laufrichtung des Fadens innerhalb des Fadenballons, die mit der geometrischen Achse des Fadenballons übereinstimmt.

An dieser Stelle soll klargestellt werden, daß sogenannte PVDF-Piezofolien von verschiedenen Herstellern erhältlich sind, beispielsweise von der US-Firma PENNWALT Corporation unter der Bezeichnung "KYNAR" (registered trademark). PVDF ist eine Abkürzung für Polyvinylidenfluorid, welche zu der Klasse der piezoelektrischen Polymere gehört. Piezofolien dieser Art, die sich für Anwendung mit der vorliegenden Erfindung eignen, sind vorzugsweise breitbandig mit einem Gütefaktor Q gegen Null strebend.

Die Fig. 9a zeigt eine besonders bevorzugte Ausführung für die Verarbeitung der Signale von einer Gruppe von Sensoren 52.1 bis 52.n und von einem Referenzsensor 52.r, mittels eines Multiplexers, der 16 Eingänge aufweist. Aus diesem Grund wird n normalerweise einen maximalen Wert von 15 haben und der weitere Eingang wird für den Referenzsensor verwendet. In der Praxis wird daher ein blinder Fadenführer für jede Gruppe von 15 echten Fadenführern vorgesehen, d.h. von Fadenführern, welche tatsächlich einen Faden an einer Spinnstelle führen und die Schaltung gemäß Fig. 9a wird für jede Gruppe von 15 echten Fadenführern dupliziert werden.

Die Sensorsignale, d.h. die Signale, die von Sensoren 52.1 bis 52.n kommen, werden vor dem Multiplexer 150 verstärkt, gefiltert und gleichgerichtet, durch die Schaltung gemäß Fig. 5a. Mittels Multiplexer werden die einzelnen Kanäle, d.h. die Signale, die von den Sensoren 52.1 bis 52.n und 52.r mit dem Analog/Digital-Wandler 152 der Reihe nach verbunden, wobei der Mikrocontroller 154 dem Multiplexer die Sensoradresse bestimmt. Die Pegel der Sensoren 52.1 bis 52.n werden mit dem Referenzpegel vom Referenzsensor 52.r betragsmäßig verglichen, die Differenz entspricht der Fadenspannung und kann entweder als Vergleichswert oder nach entsprechender Kalibration als Absolutwert vorliegen.

In diesem Beispiel sind die Bauelemente der Schaltung gemäß Fig. 5a jeweils für jeden Sensor vorgesehen und in der Halterung für den Sensor integriert. Dies ist jedoch etwas aufwendig und die Fig. 9b zeigt eine weitere Verbesserung, wonach jedem Sensor lediglich ein jeweiliger Verstärker zugeordnet ist, und der Filter und der Analog/Digital-Wandler nach dem Multiplexer angeordnet sind.

Im weiteren Detail werden die Signale der Sensoren 52.1 bis 52.n und vom Referenzsensor 52.r in verstärkter Form dem Multiplexer zugeführt. Der Mikrocontroller 154 gibt dem Multiplexer die durchzuschaltende Sensoradresse an. Hinter dem Multiplexer wird das Signal gefiltert, beispielsweise mittels einer Schaltung nach der Fig. 8, und durch den Analog/Digitalwandler 152 in ein digitales Signal umgewandelt. Dieses Signal wird dann dem Mikrocontroller 154 zugeführt. Arbeitet das System, bestehend aus Analog/Digital-Wandler und Mikrocontroller nicht genügend schnell, so wird zwischen Filter und A/D-Wandler ein Gleichrichter 156 eingesetzt, was zur Folge hat, daß nicht mehr Frequenzen bis zu 300 Hz gewandelt und ausgewertet werden müssen, sondern nur noch Frequenzen von ca. 1 Hz gemessen werden müssen. Bei günstiger Auslegung der Schaltung können die einzelnen Verstärkerstufen in/bei den Sensoren ersetzt werden, durch eine einzige Verstärkungsstufe hinter dem Multiplexer. Die Fig. 9a und 9b beschreiben Schaltungsvarianten, welche die Messung der Fadenspannung bei allen Sensoren ermöglichen.

Im Gegensatz befaßt sich die Fig. 10 mit der Feststellung, ob der Faden an den jeweiligen Spinnstellen gebrochen ist. Die Sensorsignale werden hier parallel verarbeitet. Sie sind wiederum in Gruppen 52.1 bis 52.n zusammen mit einem Referenzsensor 52.r kombiniert. In diesem Fall kann die Gesamtanzahl der Sensoren einer Gruppe bis zu 32 betragen.

Wie aus Fig. 10 ersichtlich, werden die Signale zunächst verstärkt, gefiltert und gleichgerichtet und sie werden dann in jeweiligen Komparatoren, die jeweils dem Komparator 72 der Fig. 5c entsprechen, mit dem Referenzsignal vom Referenzsensor 52.r verglichen. Der Ausgang der jeweiligen Komparatoren 72 ist eigentlich ein Digitalsignal, da der Komparator lediglich die Entscheidung trifft, ob der Pegel von einem aktiven Sensor höher oder niedriger liegt als der Bezugspegel vom Referenzsensor. Alle Signale werden dem Mikrocontroller 154 an parallele (Port-)Eingänge angelegt. Der Vorteil dieser Variante ist, daß ein einfacher und leistungsschwacher, d.h. kostengünstiger Mikrocontroller verwendet werden kann (beispielsweise Typ 80C31 von Intel). Eine Fadenspannungsmessung ist hier ausgeschlossen.

Es ist ersichtlich, daß die Ausgangssignale der einzelnen Mikrocontroller 154, welche jeweils einer einzelnen Sensorgruppe zugeordnet sind, alle mit einem seriellen Datenbus kommunizieren, beispielsweise der Type RS232 oder RS485.

Exemplarisch für alle Schaltungsvarianten werden die Mikrocontroller (ca. 50 St. pro Maschine) über einen vorteilhafterweise seriellen Datenbus mit einem Mastercontroller verbunden, der beispielsweise auch durch das Bauelement (chip) 80C31 von Intel gebildet sein kann. Dieser Mastercontroller ist bestimmt für die Auswertung der Fadeninformationen und stellt der Maschinensteuerung oder einer Prozeßsteuerung komprimierte Daten, evtl. statistisch ausgewertet, zur Verfügung.

Bei Maschinen mit über 1000 Spindeln kann es vorteilhaft sein, wenn die Mikrocontroller auf zwei serielle Datenbusse verteilt werden, beispielsweise ein Datenbus für jede Seite der Maschine.

Es soll auch darauf hingewiesen werden, daß Kombinationen der Schaltungen der Fig. 9a, 9b und 10 möglich sind, und daß es auch möglich ist, die Sensorsignale als Ja/Nein-Information (Fadenbruchinformation) parallel oder per Multiplexer dem Mikrocontroller zuzuführen, während ein Sensor pro Mikrocontrollergruppe als Fadenspannungsmesser per A/D-Wandler (welcher ein integretierter Bestandteil des Mikrocontrollers sein kann) ausgewertet wird.

## Patentansprüche

1. Verfahren zur Gewinnung eines Fadenlaufsignals, bei dem wenigstens ein Sensor (32) an der Aufhängung (30) eines Fadenführers (18) angebracht wird und ein Signal liefert, das unter anderem die durch die Fadenbewegung im Fadenführer induzierten Schwingungen widerspiegelt, dadurch gekennzeichnet, daß ein breitbandiger Sensor in Form einer Piezofolie verwendet wird, welcher zumindest im wesentlichen in einer die Fadenlaufrichtung enthaltenden Ebene oder einer hierzu parallelen Ebene so angeordnet ist, daß die Aufhängung (30) des Fadenführers (18) elastische Bewegungen zu beiden Seiten ausführt, daß zur Gewinnung eines der Fadenspannung entsprechenden Signals entweder die Frequenz (f₁) eines den Faden aufwickelnden Elementes (22) und/oder Harmonische dieser Frequenz (f₂ bis f₉), aus dem Sensorsignal ausgefiltert und der Pegel dieser ausgefilterten Frequenz oder Frequenzen gemessen wird, wobei die durch einen Filter ausgefilterte Frequenz bzw. ausgefilterten Frequenzen deutlich oberhalb der Grundschwingfrequenz des Fadenführers, d.h. der Eigenschwingfrequenz der Fadenführungsöse liegt bzw. liegen, und daß die Durchlaßfrequenz des Filters entsprechend der Frequenzänderung des den Faden aufwickelnden Elementes (22) nachgeführt wird, wobei die Güte (Q) des Filters, vorzugsweise zumindest im wesentlichen konstant gehalten wird.

2. Verfahren nach Anspruch 1, dadurch gekennzeichnet, daß das Sensorsignal an einem oder mehreren Verstärkern (54) verstärkt, im Filter (56) von den unerwünschten Frequenzen befreit und anschließend zu einem Gleichrichter/Integrator (58) überführt wird.

3. Verfahren nach Anspruch 1, dadurch gekennzeichnet, daß das Sensorsignal durch einen Analog/Digitalwandler (64) in digitale Form gebracht und anschließend durch einen Mikrocontroller ausgewertet wird.

4. Verfahren nach Anspruch 1, dadurch gekennzeichnet, daß das Sensorsignal mit einer Referenzspannung (U_{Ref}) verglichen wird, wobei der Pegel dieser Referenzspannung entweder konstant ist oder in Abhängigkeit vom Maschinenbetriebszustand variiert wird.

5. Verfahren nach einem der vorhergehenden Ansprüche, dadurch gekennzeichnet, daß ein Referenzsignal bzw. die Referenzspannung von einem an der zugeordneten Maschine angebrachten Referenzsensor (80) erzeugt wird, der an einem Fadenführer angebracht ist welcher Maschinenvibrationen ermittelt, jedoch selbst kein Garn führt.

6. Fadensensor (32), der an der Aufhängung (30) eines Fadenführers (18) anbringbar ist, wobei der Sensor (32) ein elektrisches Signal liefert, das die durch die Fadenbewegung in der Fadenführung induzierten Schwingungen widerspiegelt, wobei dieses Signal filtriert und analysiert wird, dadurch gekennzeichnet, daß der Sensor eine Piezofolie ist, dessen Ebene zumindest im wesentlichen in einer die Fadenlaufrichtung enthaltenden Ebene oder einer hierzu parallelen Ebene so angeordnet ist, daß die Aufhängung des Fadenführers elastische Bewegungen zu beiden Seiten ausführt, daß zur Filterung des Steuersignals ein mitlaufender Filter (56), vorgesehen ist, dessen Durchlaßbereich bei zumindest im wesentlichen konstanter Güte entsprechend der Frequenz (f₁) eines den Faden aufwickelnden Elementes geführt ist, um entweder die Frequenz (f₁) eines den Faden (12) aufwickelnden Elementes (22) und/oder Harmonischen (f₂ bis f₉) dieser Frequenz (f₁) zu gewinnen, und daß eine den Pegel der ausgefilterten Frequenz oder Frequenzen messende Einrichtung (66, 76) vorgesehen ist, deren Ausgangssignal der Fadenspannung entspricht.

7. Fadensensor nach Anspruch 6, dadurch gekennzeichnet, daß der mitlaufende Filter ein Filter in SC-Ausführung ist, beispielsweise in Form des von National Semiconductors unter der Bezeichnung MF 10 gelieferten Chips.

8. Fadensensor nach den Ansprüchen 6 oder 7, dadurch gekennzeichnet, daß die Frequenzbandbreite des Durchlaßbereichs des Filters im Bereich zwischen 5 und 15%, vorzugsweise etwa 10% der Frequenz (f₁) oder der gewählten harmonischen Frequenz (f₂ bis f₉) des den Faden aufwickelnden Elementes beträgt.

9. Fadensensor nach Anspruch 8, dadurch gekennzeichnet, daß der Durchlaßbereich des Filters in Bezug auf die gesuchte Frequenz (f₁ bzw. f₂ bis f₉) des den Faden aufwickelnden Elementes so gewählt ist, daß diese gesuchte Frequenz im oberen Teil des Durchlaßbereiches liegt.

10. Fadensensor nach einem der Ansprüche 6 bis 9, dadurch gekennzeichnet, daß die Fadenführung eine Fadenführungsöse (18), beispielsweise in Form eines Sauschwanzerls, ist, beispielsweise an einer Ringspinnmaschine oder an einem tragbaren Fadenspannungsmeßgerät.

11. Fadensensor nach einem der Ansprüche 6 bis 10, dadurch gekennzeichnet, daß die Aufhängung (30) des Fadenführers, welcher einstückig mit dem Fadenführer (18) sein kann, als Blattfeder (30) ausgebildet ist, vorzugsweise der Teil, der von der Führung bzw. Öse zu der Halterung (35) führt, und daß der Sensor (32) an der Blattfeder angebracht ist, wobei die Blattfeder (30) mit ihrer Ebene zumindest im wesentlichen parallel zur Fadenlaufrichtung bzw. der mittleren Fadenlaufrichtung verläuft.

12. Fadensensor nach einem der vorhergehenden Ansprüche 6 bis 11, dadurch gekennzeichnet, daß an der den Faden erzeugenden bzw. verarbeitenden Maschine ein Referenzsensor (80) vorgesehen ist, der ebenfalls wie der eigentliche Fadenmeßsensor (32) bzw. die eigentlichen Fadenmeßsensoren (32, 32.1 ... 32.n) den Maschinenvibrationen ausgesetzt, jedoch kaum oder nicht durch einen laufenden Faden (12) beeinflußt wird, und daß das Signal des Referenzsensors (80) einen Referenzpegel (U_{Ref}) für den anderen Sensor (32) bzw. die anderen Meßsensoren (32, 32.1 ... 32.n) liefert.

13. Fadensensor nach Anspruch 12, dadurch gekennzeichnet, daß die Fadenspannungssignale mit dem Referenzpegel in einem Komparator (72) verglichen und aus diesem Vergleich ein Differenzsignal gebildet ist.

14. Fadensensor nach Anspruch 12, dadurch gekennzeichnet, daß das Referenzsignal (U_{Ref}) als Schwellenwert für die Erzeugung einer binären Fadenbruchinformation verwendet ist.

15. Fadensensor nach Anspruch 12, dadurch gekennzeichnet, daß der Referenzsensor (80) bzw. eine an diesen angeschlossene Auswertungsschaltung laute Umweltgeräusche wie Ultraschall von Preßluft usw. erkennt und die Fadenspannungsmeßschaltung (Fig. 5b; Fig. 5c) so ausgelegt ist, daß im gleichen Zeitraum erzeugte Fadenspannungsinformation für ungültig erklärt ist.

16. Fadensensor nach einem der vorhergehenden Ansprüche 6 bis 15, dadurch gekennzeichnet, daß er in einem Gehäuse aus Metall oder Kunststoff untergebracht ist, das vorzugsweise von der Maschine bzw. an der Maschine akustisch isoliert angebracht ist, beispielsweise mittels Isolation aus Gummi oder Schaumstoff.

17. Fadensensor nach einem der vorhergehenden Ansprüche 6 bis 16, dadurch gekennzeichnet, daß das Sensorsignal vor oder nach dem Filter (56) durch einen oder mehrere Verstärker (54) verstärkt und nach dem Verstärken und der Filterung einem Gleichrichter/Integrator (58) zugeführt wird, an dessen Ausgang (60) das Fadenspannungssignal ansteht bzw. dessen Ausgang zu einem Fadenspannungssignal weiter ausgewertet wird.

18. Fadensensor nach Anspruch 17, dadurch gekennzeichnet, daß das am Ausgang (60) des Gleichrichters/Integrators anstehende Signal einem Analog/Digitalwandler zuführbar ist, dessen Ausgang an einen Mikrocontroller (66) angeschlossen ist, der die Auswertung des Signales vornimmt.

## Claims

1. A method for obtaining a yarn course signal, in which at least one sensor (32) is attached to the suspension (30) of a yarn guide (18) and supplies a signal which represents, among other things, the oscillations induced by the yarn movement in the yarn guide, characterized in that a wide-band sensor in form of a piezofoil is used which is arranged at least substantially in a plane comprising the direction of the yarn course or a plane parallel thereto in such a way that the suspension (30) of the yarn guide (18) carries out elastic movements on either side, that for obtaining a signal representative of the yarn tension, either the frequency (f₁) of an element (22) winding up the yarn and/or the harmonic of this frequency (f₂ to f₉) is filtered out of the sensor signal and the level of said filtered-out frequency or frequencies is measured, whereby the frequency or frequencies filtered out by the filter are clearly above the fundamental frequency of the yarn guide, i.e., the natural oscillation frequency of the yarn guide ring, and that the forward frequency of the filter is followed up according to the frequency change of the element (22) winding up the yarn, whereby the quality (Q) of the filter is preferably at least substantially kept constant.

2. A method as claimed in claim 1, characterized in that the sensor signal is amplified in one or several amplifiers (54), is freed in the filter (56) from the undesirable frequencies and thereafter guided to a rectifier/integrator (58).

3. A method as claimed in claim 1, characterized in that the sensor signal is brought into digital form through an analog-to-digital converter (64) and thereafter is evaluated by a microcontroller.

4. A method as claimed in claim 1, characterized in that the sensor signal is compared with a reference voltage (U_{ref}), with the level of this reference voltage being either constant or being varied depending on the operating status of the machine.

5. A method as claimed in one of the previous claims, characterized in that a reference signal or the reference voltage is produced by a reference sensor (80) which is attached to the allocated machine and to the yarn guide and which determines machine vibrations, but does not guide yarn itself.

6. A yarn sensor (32), attachable to the suspension (30) of a yarn guide (18), whereby the sensor (32) supplies an electric signal which is representative of the oscillations induced by the yarn movements in the yarn guide, with this signal being filtered and analysed, characterized in that the sensor is a piezofoil whose plane is arranged at least substantially in a plane comprising the direction of the yarn course or a plane parallel thereto in such a way that the suspension of the yarn guide carries out elastic movements on either side, that for filtering the control signals a travelling filter (56) is provided whose forward range is guided according to the frequency (f₁) of an element winding up the yarn at a quality which is substantially constant so as to obtain either the frequency (f₁) of an element (22) winding up the yarn (12) and/or the harmonic (f₂ to f₉) of said frequency (f₁), and that a device (66, 76) measuring the level of the frequency/frequencies which have been filtered out is provided whose output signal corresponds to the yarn tension.

7. A yarn sensor as claimed in claim 6, characterized in that the travelling filter is a filter in semiconductor arrangement, e.g., in the form of the chip under the designation MF 10 supplied by National Semiconductors.

8. A yarn sensor as claimed in one of the claims 6 or 7, characterized in that the frequency bandwidth of the forward range of the filter is in the range of between 5 and 15 %, preferably approx. 10 % of the frequency (f₁) or the selected harmonic frequency (f₂ to f₉) of the element winding up the yarn.

9. A yarn sensor as claimed in claim 8, characterized in that the forward range of the filter with respect to the required frequency (f₁ or f₂ to f₉) of the element winding up the yarn is selected in such a way that said required frequency is situated in the upper part of the forward range.

10. A yarn sensor as claimed in one of the claims 6 to 9, characterized in that the yarn guide is a yarn guide ring in the form of a pig's tail for example, in a ring spinning machine or a portable yarn tension measuring device, for example.

11. A yarn sensor as claimed in one of the claims 6 to 10, characterized in that the suspension (30) of the yarn guide, which may be arranged in one part with the yarn guide (18), is arranged as a leaf spring (30), preferably the part which leads from the guide or ring to the fixing device (35), and that the sensor (32) is attached to the leaf spring, with the leaf spring (30) with its plane extending at least substantially parallel to the direction of the yarn course or the mean direction of the yarn course.

12. A yarn sensor as claimed in one of the previous claims 6 to 11, characterized in that a reference sensor (80) is provided on the machine producing or processing the yarn, which sensor, like the actual yarn measuring sensor (32) or the actual yarn measuring sensors (32, 32.1., ...32.n), is subjected to the vibrations of the machine, but which is hardly influenced or not influenced by a running yarn (12), and that the signal of the reference sensor (80) supplies a reference level (U_{ref}) for the other sensor (32) or the other measuring sensors (32, 32.1, ..... 32.n).

13. A yarn sensor as claimed in claim 12, characterized in that the yarn tension signals are compared with the reference level in a comparator (72) and that from this comparison a difference signal is formed.

14. A yarn sensor as claimed in claim 12, characterized in that the reference signal (U_{ref}) is used as threshold value for the production of binary yarn breakage information.

15. A yarn sensor as claimed in claim 12, characterized in that the reference sensor (80) or an evaluation circuit connected thereto recognizes loud ambient noises such as ultransonic sound of compressed air, etc. and that the yarn tension measuring circuit (Fig. 5b; Fig. 5c) is arranged in such a way that yarn tension information produced during the same period is declared invalid.

16. A yarn sensor as claimed in one of the previous claims 6 to 15, characterized in that it is housed in a casing made from metal or plastic which is preferably attached to or on the machine in an acoustically insulated manner, e.g., by means of insulation made from rubber or foam.

17. A yarn sensor as claimed in one of the previous claims 6 to 16, characterized in that the sensor signal is amplified before or after the filtering by one or several amplifiers (54) and that it is supplied to a rectifier/integrator (58) after the amplification and the filtering, from whose output (60) the yarn tension signal can be tapped or at whose output it is further evaluated into a yarn tension signal.

18. A yarn sensor as claimed in claim 17, characterized in that the signal supplied to the output (60) of the rectifier/integrator can be supplied to an analog-to-digital converter whose output is connected to a microcontroller which carries out the evaluation of the signal.

## Revendications

1. Procédé pour l'obtention d'un signal de marche de fil, dans lequel au moins un détecteur (32) est disposé dans la suspension (30) d'un guide-fil (18), et livre un signal qui reflète, entre autre, les vibrations induites par le mouvement du fil dans le guide-fil,
caractérisé par le fait
qu'un détecteur à large bande, sous forme d'une pellicule piézo, qui est disposé au moins essentiellement dans un plan comprenant la direction de déplacement de fil, ou un plan qui lui est parallèle, de telle sorte que la suspension (30) du guide-fil (18) réalise des mouvements élastiques des deux côtés, que, pour exploiter un signal correspondant à la tension de fil, soit la fréquence (f₁) d'un élément (22) enroulant le fil et ou des harmoniques de cette fréquence (f₂ à f₉) sont filtrées hors du signal de détecteur, et le niveau de cette ou de ces fréquences filtrée(s) est mesuré, et où la fréquence filtrée par un filtre, respectivement les fréquences filtrées, est respectivement sont située(s) nettement au-dessus de la fréquence de base de vibration du guide-fil, c'est-à-dire la fréquence de vibration propre de l'oeillet de guidage de fil, et que la fréquence de transmission du filtre est restituée en correspondance au changement de fréquence de l'élément (22) enroulant le fil, le facteur de qualité (Q) du filtre étant de préférence au moins essentiellement maintenu constant.

2. Procédé selon revendication 1,
caractérisé par le fait que
le signal de détecteur est amplifié par un ou plusieurs amplificateurs (54), libéré des fréquences indésirables dans le filtre (56), et est ensuite dirigé vers un redresseur/intégrateur (58).

3. Procédé selon revendication 1,
caractérisé par le fait que
le signal de détecteur est amené en forme digitale par un convertisseur analogique/digital (64), et est ensuite évalué par un microcontrôleur.

4. Procédé selon revendication 1,
caractérisé par le fait que
le signal de détecteur est comparé avec une tension de référence (U_{Ref}), et où le niveau de cette tension de référence est soit constant ou est varié en fonction de l'état de marche de la machine.

5. Procedé selon l'une des revendications précédentes,
caractérisé par le fait
qu'un signal de référence, respectivement la tension de référence est produit par un détecteur de référence (80) disposé dans la machine attribuée, qui est monté sur un guide-fil qui détecte des vibrations de machine, mais ne guide pas de fil.

6. Détecteur de fil (32) qui peut être dispose sur la suspension (30) d'un guide-fil (18), le détecteur (32) livrant un signal électrique qui reflète les vibrations induites par le mouvement de fil dans le guidage de fil, et où ce signal est filtré et analysé,
caractérisé par le fait que
le détecteur est une pellicule piézo, dont le plan est au moins essentiellement disposé dans un plan contenant le sens de déplacement de fil, ou un plan qui lui est parallèle, de telle sorte que la suspension du guide-fil réalise des mouvements élastiques des deux côtés, qu'un filtre rotatif (56) est prévu pour la filtration du signal d'asservissement, filtre dont la bande de transmission est guidée, pour un facteur de qualité au moins essentiellement constant correspondant à la fréquence (f₁) d'un élément enroulant le fil, afin d'obtenir soit la fréquence (f₁) d'un élément (22) enroulant le fil (12) et/ou des harmoniques (f₂ à f₉) de cette fréquence (f₁), et qu'un arrangement (66, 76) mesurant le niveau de la ou des fréquence(s) filtrée(s) est prévu, dont le signal de sortie correspond a la tension de fil.

7. Détecteur de fil selon revendication 6,
caractérisé par le fait que
le filtre rotatif est un filtre en réalisation SC, par exemple sous forme de chip, délivré par National Semiconductors sous la dénomination MF 10.

8. Détecteur de fil selon revendication 6 ou 7,
caractérisé par le fait que
la largeur de bande de fréquences de la bande de transmission du filtre se situe dans la zone comprise entre 5 et 15%, de préférence à environ 10% de la fréquence (f₁) ou de la fréquence harmonique choisie (f₂ à f₉) de l'élément enroulant le fil.

9. Détecteur de fil selon revendication 8,
caractérisé par le fait que
la bande de transmission du filtre est choisie de telle sorte, par rapport à la fréquence cherchée (f₁ respectivement f₂ à f₉) de l'élément enroulant le fil, que cette fréquence cherchée se situe dans la partie supérieure de la bande de transmission.

10. Détecteur de fil selon l'une des revendications 6 à 9,
caractérisé par le fait que
le guidage de fil est un oeillet (18) de guidage de fil, ayant par exemple la forme d'une queue de cochon, situé par exemple sur une machine à filer à anneaux ou sur un appareil portatif de mesure de tension de fil.

11. Détecteur de fil selon l'une des revendications 6 à 10,
caractérisé par le fait que
la suspension (30) du guide-fil, qui peut être d'une seule piece avec le guide-fil (18), est réalisée en forme d'un ressort à lame (30), de préférence la partie allant depuis le guidage, respectivement l'oeillet, vers la fixation (35), et que le détecteur (32) est disposé sur le ressort à lame, et ou le ressort à lame (30) s'étend avec son plan au moins essentiellement d'une manière parallèle au sens de déplacement de fil, respectivement la direction moyenne de déplacement du fil.

12. Détecteur de fil selon l'une des revendications précédentes 6 à 11.
caractérisé par le fait
qu'un détecteur de référence (80) est prévu sur la machine fabriquant respectivement traitant le fil, subissant également les vibrations de machine comme le détecteur de mesure de fil proprement dit (32), respectivement les détecteurs de mesure de fil proprement dits (32, 32.1 ... 32.n), détecteur qui n'est cependant pas ou peu influencé par un fil (12) en déplacement, et que le signal du détecteur de référence (80) livre un niveau de référence (U_{Ref}) pour l'autre détecteur (32), respectivement les autres détecteurs de mesure (32, 32.1 ... 32.n).

13. Détecteur de fil selon revendication 12,
caractérisé par le fait que
les signaux de tension de fil sont comparés avec le niveau de référence dans un comparateur (72), et un signal de différence est formé a partir de cette comparaison.

14. Détecteur de fil selon revendication 12,
caractérisé par le fait que
le signal de référence (U_{Ref}) est utilisé comme valeur seuil pour la production d'une information binaire de casse de fil.

15. Détecteur de fil selon revendication 12,
caractérisé par le fait que
le détecteur de référence (80), respectivement un circuit d'évaluation raccordé à celui-ci, reconnaît des bruits sonores d'environnement tels que les ultrasons d'air comprimé, etc., et le circuit de mesure de tension de fil (figure 5b; figure 5c) est conçu de telle manière que l'information de tension de fil, produite dans le même espace de temps, est considérée comme étant non valable.

16. Détecteur de fil selon l'une des revendications précédentes 6 à 15,
caractérisé par le fait
qu'il est logé dans un carter metallique ou en matière plastique qui est de préférence fixé d'une manière isolée acoustiquement par rapport à, respectivement sur la machine, par exemple à l'aide d'une isolation en caoutchouc ou en mousse.

17. Détecteur de fil selon l'une des revendications précédentes 6 à 16,
caractérisé par le fait que
le signal de détecteur est amplifié avant ou après le filtre (56), par un ou plusieurs amplificateurs (54), et est dirigé vers un redresseur/intégrateur (58) après l'amplification et la filtration, à la sortie (60) duquel le signal de tension de fil est présent, respectivement la sortie duquel est évaluee ultérieurement en un signal de tension de fil.

18. Détecteur de fil selon revendication 17,
caractérisé par le fait que
le signal présent à la sortie (60) du redresseur/intégrateur peut être dirigé vers un convertisseur analogique/digital, dont la sortie est raccordée à un microcontroleur (66) qui réalise l'évaluation du signal.
